# DEMANDE DE BREVET EUROPEEN

(11) **EP 0 173 615 A1**
(43) Date de publication de la demande: **05.03.1986**
(21) Numéro de dépôt: 85401587.2
(22) Date de dépôt: 02.08.1985
(51) Int. Cl.: A47C 7/40

(54) **Dispositif de réglage de la hauteur d'un dossier, notamment de siège de bureau**

(30) Priorité: 03.08.1984 FR 8412306
(71) Demandeur: VICKERS RONEO, Société dite:, F-75008 Paris (FR)
(72) Inventeur: Cathelineau, Jacques Michel Gérard, F-79300 Bressuire (FR)
(74) Mandataire: Orès, Bernard

(57) **Abrégé**

La présente invention a pour objet un dispositif de réglage de la hauteur d'un dossier, en particulier de siège de bureau.

Selon l'invention, le corps (3) évidé à sa partie centrale (4) dudit dispositif de réglage (1) est pourvu d'au moins un évidement latéral (7) ménagé dans au moins une de ses parois verticales (6) et destiné à loger un moyen de serrage lorsque celui-ci est dans sa position de déblocage, lequel évidement latéral (7) est tangent à l'évidement central (4) de manière à communiquer avec ce dernier et à permettre le serrage à force dudit dispositif (1) contre une face (21) d'un tube de guidage et de support (5), solidaire du siège, lorsque ledit moyen de serrage est dans sa position de blocage, le passage d'une portion à l'autre ayant lieu par basculement.

Application à la construction de sièges, notamment de bureau.

## Description

La présente invention est relative à un dispositif de réglage de la hauteur d'un dossier, notamment de siège de bureau.

Mis à part les dispositifs de réglage de la hauteur du dossier d'un siège du type comportant des mécanismes plus ou moins sophistiqués - notamment comprenant des systèmes d'engrenages - qui sortent du cadre de la présente invention, il existe différents dispositifs de réglage, de conception plus simple, permettant un réglage par coulissement et serrage par vissage d'un dossier par rapport à une tige verticale (ou à un tube vertical) faisant saillie à partir de la partie centrale postérieure du siège auquel cette tige (ou ce tube) est reliée par tous moyens appropriés.

Un premier type de dossier comporte une pièce métallique, notamment chromée, pliée sensiblement en forme de [,percée à la partie centrale et pourvue de deux ailes latérales, également percées à leur partie centrale, qui font saillie des côtés transversaux de la pièce en ⊏ parallèlement au côté central de cette dernière : cette pièce est fixée à la face arrière du dossier par l'intermédiaire de deux plots en caoutchouc (dans chacun desquels est noyé un insert métallique de renfort) assurant une liaison déformable entre cette pièce et le dossier et donc une souplesse de mouvement à l'utilisateur.

Dans l'espace délimité par coopération entre la face arrière du dossier, ladite pièce en ⊏ et lesdits deux plots,est introduite ladite tige verticale faisant saillie de la partie centrale postérieure du siège,qui est appliquée contre le côté central de la pièce en ⊏ et qui est pourvue, dans la deuxième moitié supérieure, d'une fenêtre axiale oblongue le long de laquelle peut coulisser le dossier solidaire de ladite pièce.

Une vis est introduite dans l'espace susdit pour lui faire traverser ladite fenêtre oblongue et ledit perçage central de la pièce en C,de manière à s'appliquer par sa tête contre la tige et à permettre la fixation, à la hauteur voulue, du dossier par coulissement de ce dernier le long de cette tige et par serrage à l'aide d'un écrou de forme spéciale,permettant une manipulation aisée,qui se visse autour de ladite vis.

Dans un deuxième type un tube, notamment constitué par un méplat à chants ronds, lui aussi faisant saillie de la partie centrale postérieure du siège, est entouré par une pièce sensiblement parallélépipédique et pourvue sur toute sa hauteur d'un évidement central permettant son coulissement le long de ce tube. Cette pièce est solidarisée avec la surface arrière du dossier par une première pièce en C qui coopère avec une deuxième pièce en C,dont les côtés transversaux du ⊏ sont articulés avec les côtés correspondants de ladite première pièce en ⊏ , pour assurer la nécessaire souplesse de mouvement à l'utilisateur : une vis pourvue d'une tête facilitant sa manipulation traverse un trou taraudé ménagé dans le côté central de la deuxième pièce en ⊏ et la paroi opposée de ladite pièce parallélépipédique, de manière à atteindre la paroi dudit tube et à assurer par serrage par vissage le maintien du dossier dans la position désirée.

Or, les dispositifs de réglage de la hauteur d'un dossier de l'Art antérieur présentent un certain nombre d'inconvénients, notamment :
- en ce qui concerne le serrage par vissage, l'application ᵣé- pétée de ce dernier abîme l'état de la portion de surface arrière du tube,le long de laquelle s'effectuent les différents glissements de positionnements du dossier et qui est apparente pour être opposée à la surface avant du tube qui est cachée par le dossier, ce qui donne un aspect esthétiquement désagréable au dossier,
- en ce qui concerne le moyen de support du dossier, celui-ci nécessite d'être usiné, ce qui a de l'incidence sur le prix de fabrication du siège,
- en ce qui concerne le prix des pièces assurant par coopération le réglage en hauteur du dossier, il est sensiblement élevé,
- en ce qui concerne les manipulations de serrage par dévissage, coulissement et vissage, celles-ci sont relativement longues et fastidieuses,
- en ce qui concerne la structure, celle-ci comporte des parties saillantes, notamment constituées par des écrous ou vis de serrage,qui entraînent le risque d'arrachement accidentel de vêtements.

La présente invention a en conséquence pour but de pourvoir à un dossier du type comportant un dispositif de réglage de sa hauteur qui réponde mieux aux nécessités de la pratique que les dossiers visant au même but antérieurement connus.

La présente invention a pour objet un dispositif de réglage de la hauteur d'un dossier de siège de bureau, à l'aide d'un moyen de serrage contre un moyen de guidage et de support, notamment constitué par un tube, de préférence un tube méplat à chants ronds, qui fait saillie vers le haut à partir de la partie centrale postérieure du siège, lequel dispositif de réglage est du type comprenant un corps sensiblement parallélépipédique qui est fixé à la face arrière du dossier par un moyen de fixation approprié et qui est pourvu sur toute sa hauteur d'un évidement central permettant le coulissement de ce corps et donc du dossier dont il est solidaire par rapport audit tube de guidage et de support, lequel dispositif de réglage est caractérisé en ce que le corps évidé à sa partie centrale est pourvu d'au moins un évidement latéral ménagé dans au moins une de ses parois verticales et destiné à loger ledit moyen de serrage lorsqu'il est dans sa position de déblocage, et en ce que cet évidement latéral est tangent audit évidement central de manière à communiquer avec ce dernier et à permettre le serrage à force dudit dispositif contre une face dudit tube de guidage et de support lorsque ledit moyen de serrage est dans sa position de blocage, le passage de cette position à ladite position de déblocage ayant lieu par une opération de basculement dudit moyen de serrage à l'aide d'un moyen de manoeuvre approprié.

Selon un mode de réalisation préféré du dispositif conforme à l'invention, ledit moyen de serrage est constitué par une tige présentant sensiblement à sa partie médiane une portion saillante , notamment obtenue par soyage, laquelle tige est destinée à être logée dans ledit évidement latéral tangent audit évidement central,de manière que sa portion saillante dépasse de la portion médiane de l'évidement latéral, lorsque la tige est en position de blocage,pour serrer le dispositif de réglage de la hauteur du dossier contre une face dudit tube de guidage et de support.

Selon un autre mode de réalisation préféré du dispositif conforme à l'invention, ledit évidement latéral est horizontal et est ménagé dans la paroi verticale dudit corps évidé qui se trouve du côté de la face arrière du dossier, à savoir qui est appliquée contre la face avant dudit tube de guidage et de support qui est cachée par le dossier.

Selon une variante avantageuse de ce mode de réalisation, ledit évidement latéral est vertical et est ménagé dans une quelconque des parois verticales dudit corps évidé.

Selon une autre variante avantageuse de ce mode de réalisation, ledit évidement latéral est oblique et en particulier orienté suivant la diagonale d'une quelconque des parois dudit corps évidé.

Selon un autre mode de réalisation avantageux du dispositif conforme à l'invention, ledit moyen de manoeuvre de la tige de serrage est constitué par une poignée pourvue d'un évidement destiné à loger une partie de cette tige pliée à 90° par rapport à ladite partie qui est logée dans ledit évidement latéral ménagé dans le corps évidé à sa partie centrale.

Selon une disposition avantageuse de ce mode de réalisation, ladite poignée présente en section transversale sensiblement une forme en L et est pourvue à sa partie supérieure d'une portion faisant liaison entre les deux côtés du L, dont un côté constitue une aile de préhension, et dans laquelle est ménagé ledit évidement destiné à loger la partie coudée extérieure de la tige de serrage.

Selon encore un autre mode de réalisation avantageux du dispositif conforme à l'invention, ledit moyen de fixation du corps à la face arrière du dossier est constitué par un socle réalisé par moulage en une seule pièce avec ce corps et présentant deux oreilles latérales de fixation par vissage.

Selon une disposition avantageuse de ce mode de réalisation, l'oreille de fixation qui se trouve du côté de ladite poignée de manoeuvre présente,sur son bord supérieur et du côté dudit corps évidé ,un décrochement qui est destiné à loger la partie supérieure de la poignée lorsque celle-ci est dans la position de déblocage et dont la face verticale fait butée pour la partie supérieure de cette poignée, de manière à limiter sensiblement à 90° son basculement à partir de la position de blocage.

Selon une autre disposition avantageuse de ce mode de réalisation, ledit socle présente sur la face qui est appliquée contre le dossier des évidements d'allègement,dont un communique en particulier avec lesdits évidements latéral et central.

Selon un mode de réalisation avantageux du dispositif conforme à l'invention, celui-ci coopère avec un moyen de butée constitué par une pièce qui coiffe à force l'extrémité supérieure dudit tube de guidage et de support.

Selon une disposition avantageuse de ce mode de réalisation, ladite pièce faisant butée comporte sur ses parois internes des ergots faisant saillie de ces parois et assurant le maintien en position de cette pièce après avoir été appliquée à force sur ladite extrémité supérieure du tube de guidage et de support.

Outre les dispositions qui précèdent, l'invention comprend encore d'autres dispositions, qui ressortiront de la description qui va suivre.

L'invention sera mieux comprise à l'aide du complément de description qui va suivre, qui se réfère aux dessins annexés dans lesquels :
- la figure 1 montre une vue frontale du dispositif selon l'invention pour le réglage de la hauteur d'un dossier, notamment de siège de bureau,qui est solidarisé du dossier et représenté dans sa position de blocage,
- la figure 2 montre une vue de côté de l'ensemble représenté à la figure 1, avec le dispositif selon l'invention dans sa position de déblocage,
- les figures 3a, 3b, 3c représentent des vues frontale, de dessus et en coupe suivant III, respectivement,du dispositif de réglage de la hauteur d'un siège de dossier conforme à l'invention,
- la figure 4 montre une vue de dessus du moyen de serrage selon l'invention destiné à coopérer avec le dispositif représenté aux figures 1, 2, 3a, 3b, 3c et pourvu de son moyen de manoeuvre conforme à l'invention.
- les figures 5a, 5b, 5c représentent des vues de côté, frontale et encore de côté, respectivement, du moyen de manoeuvre illustré à la figure 4,
- la figure 6 montre une vue de dessous du moyen de butée qui coopère avec le dispositif selon l'invention et est représenté également aux figures 1 et 2 suivant des vues frontale et de côté, respectivement.

Il doit être bien entendu, toutefois, que ces dessins et les parties descriptives correspondantes, sont donnés uniquement à titre d'illustration de l'objet de l'invention, dont ils ne constituent en aucune manière une limitation.

Le dispositif de réglage de la hauteur du dossier 2, d'un siège de bureau (non représenté) comporte (cf. les figures 3a, 3b et 3c) un corps 3 pourvu à sa partie centrale d'un évidement 4 permettant le coulissement de ce corps 3, après avoir été solidarisé avec ledit dossier 2, le long d'un moyen de guidage et support de cet ensemble, lequel moyen est de préférence constitué par un tube méplat 5 à chants ronds qui fait saillie de la partie centrale postérieure dudit siège.

Dans la paroi verticale 6 du corps 3, qui se trouve du côté du dossier 2, est ménagé sur toute sa largeur un évidement latéral et horizontal 7 qui est tangent par rapport audit évidement central 4, de manière à communiquer avec ce dernier à sa partie médiane 7a et à coopérer avec le moyen de serrage selon l'invention qui sera décrit plus loin.

Le corps évidé 3 est fixé à la face arrière 8 du dossier 2 par l'intermédiaire d'un socle 9 réalisé par moulage en une seule pièce avec ce corps 3 et solidaire de la paroi 6, lequel socle est pourvu de deux oreilles latérales 10a, 10b de fixation par vissage au dossier 2 : deux vis 11 traversent deux trous 12 ménagés chacun dans une desdites oreilles 10a et 10b et se vissent dans des trous taraudés ménagés dans la face arrière 8 dudit dossier 2.

Ledit évidement latéral et horizontal 7 débouche à l'extérieur à travers l'orifice 13 (cf. la figure 3a) situé sur un raccordement 14 venu de moulage et reliant l'oreille de fixation 10a au corps 3.

L'oreille de fixation 10b présente un décrochement 15 au niveau de son bord supérieur et à côté du corps 3,dont la fonction sera décrite plus loin.

Sur les figures 3a, 3b et 3c sont représentés également des évidements d' allègement 16a, 16b, 16c et 16d, venus de moulage, parmi lesquels l'évidement 16d est en communication avec lesdits évidements latéral 7 et central 4.

En ce qui concerne le blocage du dispositif 1, et donc du dossier 2 dont il est solidaire, à la hauteur désirée,on utilise, conformément à l'invention, un moyen de serrage (cf. la figure 4) constitué par une tige 17 présentant deux portions 18 et 19 disposées à angle droit l'une par rapport à l'autre.

La première portion 18 est pourvue, sensiblement à sa partie médiane, d'une partie saillante 20,notamment obtenue par soyage, et est destinée à être logée dans ledit évidement latéral et horizontal 7,de manière que ladite partie saillante 20 de la tige 17 dépasse de la portion médiane correspondante 7a de cet évidement 7 et serre le dispositif 1 contre la face avant 21 dudit tube de guidage et de support 5.

Il y a lieu de noter ici que l'emploi d'un tube méplat (ou en général d'un tube de section transversale rectangulaire ou carrée) permet de réaliser le serrage par l'intermédiaire d'une surface d'appui (notamment le long de la partie saillante 20) et non d'un point seulement,comme ce serait le cas avec un tube rond.

Il y a lieu de remarquer en outre que, étant donné que la face 21 du tube 5 est cachée par le dossier 2,l'éventuelle détérioration de l'état de cette face dans les limites de coulissement du dispositif 1, due au serrage de ce dernier contre le tube 5, n'est pas apparente, ce qui est avantageux du point de vue esthétique.

La portion 19 de la tige 17, repliée par rapport à ladite portion 18, vient se trouver à l'extérieur dudit évidement 7, du côté de l'oreille de fixation 10b, et est logée à force dans un évidement 22 ménagé dans une poignée de manoeuvre 23 (cf. également les figures 5a, 5b et 5c).

De façon plus précise, cette poignée 23 présente en section transversale sensiblement une forme en L et est pourvue à sa partie supérieure d'une portion 24 faisant liaison entre les deux côtés 25 et 26 du L et dans laquelle est ménagé l'évidement 22.

Le déblocage du dispositif 1 est obtenu par basculement de ladite poignée 23 entre sa position de blocage, correspondant aux figures 1, 4 et 5a à 5c, et sa position de déblocage représentée en trait mixte sur la figure 2 : le côté 25 du L constitue une aile de préhension qui facilite l'opération de basculement de la poignée 23,et, à la fin de ce basculement, ladite portion 24 de cette dernière vient se loger dans ledit décrochement 15 de l'oreille de fixation 10b,dont la face verticale 27 fait butée pour la partie supérieure 24 de ladite poignée 23, de manière à limiter le basculement à sensiblement 90°.

On peut noter que, d'une part, le côté inférieur de l'aile de préhension 25 est incliné pour suivre le profil du côté inférieur de l'oreille de fixation 10b et que,d'autre part, également la partie supérieure de ladite portion 24 est inclinée pour suivre le profil du côté supérieur de cette même oreille 10b.

De plus, on peut apprécier l'absence, dans le dispositif de réglage selon la présente invention, de parties saillantes qui sont toujours gênantes pour les raisons exposées plus haut.

Le dispositif de réglage de la hauteur du dossier 2 conformément à l'invention coopère avec une butée constituée par une pièce 28 qui coiffe l'extrémité supérieure dudit tube 5 de guidage et de support (cf. les figures 1, 2 et 6) et qui est appliquée à force sur cette extrémité grâce à la présence d'ergots 29 faisant saillie de sa surface interne.

Le dispositif 1 ainsi que la poignée de manoeuvre 23 sont réalisés en matière plastique, de préférence en polypropylène.

En outre, ladite tige de liaison 17, qui est réalisée à partir d'un étiré en fer doux de diamètre approprié, est avantageusement protégée contre la corrosion par zingage notamment.

En ce qui concerne la souplesse de mouvement du dossier 2, celle-ci est obtenue de façon connue en soi en donnant à la face arrière 8 du dossier 2 une conformation à double galbe.

Ainsi que cela ressort de ce qui précède, l'invention ne se limite nullement à ceux de ses modes de réalisation et d'application qui viennent d'être décrits de façon plus explicite ; elle en embrasse au contraire toutes les variantes qui peuvent venir à l'esprit du technicien en la matière, sans s'écarter du cadre, ni de la portée de la présente invention.

## Revendications

1.- Dispositif de réglage de la hauteur d'un dossier (2), en particulier de siège de bureau,à l'aide d'un moyen de serrage contre un moyen de guidage et de support, notamment constitué par un tube, de préférence un tube méplat à chants ronds (5), qui fait saillie vers le haut à partir de la partie centrale postérieure du siège, lequel dispositif de réglage est du type comprenant un corps (3) sensiblement parallélépipédique qui est fixé à la face arrière (8) du dossier (2) par un moyen de fixation approprié et qui est pourvu sur toute sa hauteur d'un évidement central (4) permettant le coulissement de ce corps (3), et donc du dossier (2) dont il est solidaire, par rapport audit tube de guidage et de support (5), lequel dispositif de réglage (1) est caractérisé en ce que le corps (3) évidé à sa partie centrale (4) est pourvu d'au moins un évidement latéral (7) ménagé dans au moins une de ses parois verticales (6) et destiné à loger ledit moyen de serrage lorsqu'il est dans sa position de déblocage, et en ce que cet évidement latéral (7) est tangent audit évidement central (4) de manière à communiquer avec ce dernier et à permettre le serrage à force dudit dispositif (1) contre une face (21) dudit tube de guidage et de support (5) lorsque ledit moyen de serrage est dans sa position de blocage, le passage de cette position à ladite position de déblocage ayant lieu par une opération de basculement dudit moyen de serrage à l'aide d'un moyen de manoeuvre approprié.

2.- Dispositif selon la revendication 1, caractérisé en ce que ledit moyen de serrage est constitué par une tige (17) présentant sensiblement à sa partie médiane une portion saillante (20), notamment obtenue par soyage, laquelle tige (17) est destinée à être logée dans ledit évidement latéral (7) tangent audit évidement central (4) ,de manière que sa portion saillante (20) dépasse de la portion médiane (7a) de l'évidement latéral (7), lorsque la tige (17) est en position de blocage,pour serrer le dispositif de réglage (1) de la hauteur du dossier (2) contre une face (21) dudit tube de guidage et de support (5).

3.- Dispositif selon la revendication 1, caractérisé en ce que ledit évidement latéral (7) est horizontal et est ménagé dans la paroi verticale (6) dudit corps évidé (3) qui se trouve du côté de la face arrière (8) du dossier (2), à savoir qui est appliquée contre la face avant (21) dudit tube de guidage et de support (5) qui est cachée par le dossier (2).

4.- Dispositif selon la revendication 1, caractérisé en ce que ledit évidement latéral est vertical et est ménagé dans une quelconque des parois verticales dudit corps évidé (3).

5.- Dispositif selon la revendication 1, caractérisé en ce que ledit évidement latéral est oblique et en particulier orienté suivant la diagonale d'une quelconque des parois dudit corps évidé (3).

6.- Dispositif selon l'une quelconque des revendications 1 à 3, caractérisé en ce que ledit moyen de manoeuvre de la tige de serrage (17) est constitué par une poignée (23) pourvue d'un évidement (22) destiné à loger une partie (19) de cette tige (17) pliée à 90° par rapport à ladite partie (18) qui est logée dans ledit évidement latéral (7) ménagé dans le corps (3) évidé à sa partie centrale (4).

7.- Dispositif selon la revendication 6, caractérisé en ce que ladite poignée (23) présente en section transversale sensiblement une forme en L et est pourvue à sa partie supérieure d'une portion (24) faisant liaison entre les deux côtés (25, 26) du L, dont un côté constitue une aile de préhension (25), et dans laquelle est ménagé ledit évidement (22) destiné à loger la partie coudée extérieure (19) de la tige de serrage (17).

8.- Dispositif selon la revendication 1, caractérisé en ce que ledit moyen de fixation du corps (3) à la face arrière (8) du dossier (2) est constitué par un socle (9) réalisé par moulage en une seule pièce avec ce corps (3) et présentant deux oreilles latérales (10a, 10b) de fixation par vissage (11).

9.- Dispositif selon la revendication 8, caractérisé en ce que l'oreille de fixation (10b) qui se trouve du côté de ladite poignée de manoeuvre (23) présente, sur son bord supérieur et du côté dudit corps évidé (3), un décrochement (15) qui est destiné à loger la partie supérieure (24) de la poignée (23), lorsque celle-ci est dans la position de déblocage, et dont la face verticale (27) fait butée pour la partie supérieure (24) de cette poignée (23) de manière à limiter sensiblement à 90° son basculement à partir de la position de blocage.

10.- Dispositif selon la revendication 8, caractérisé en ce que ledit socle (9) présente sur la face qui est appliquée contre le dossier (2) des évidements d'allègement (16a, 16b, 16c, 16d),dont un évidement (16d) communique en particulier avec lesdits évidements latéral (7) et central (4).

11.- Dispositif selon l'une quelconque des revendications 1 à 10, caractérisé en ce que celui-ci coopère avec un moyen de butée constitué par une pièce (28) qui coiffe à force l'extrémité supérieure dudit tube de guidage et de support (5).

12.- Dispositif selon la revendication 11, caractérisé en ce que ladite pièce (28) faisant butée comporte sur ses parois internes des ergots (29) faisant saillie de ces parois et assurant le maintien en position de cette pièce (28) après avoir été appliquée à force sur ladite extrémité supérieure du tube de guidage et de support (5).
